# EUROPÄISCHE PATENTSCHRIFT

(11) **EP 3 114 420 B1**
(45) Veröffentlichungstag und Bekanntmachung des Hinweises auf die Patenterteilung: **31.10.2018**
(21) Anmeldenummer: 15707069.9
(22) Anmeldetag: 20.02.2015
(51) Int. Cl.: F26B 3/30, F26B 9/02

(54) **VERFAHREN ZUR TROCKNUNG VON KÖRPERN**
METHOD FOR DRYING BODIES
PROCÉDÉ D'ASSÈCHEMENT DE CORPS

(30) Priorität: 04.03.2014 DE 102014102836
(43) Veröffentlichungstag der Anmeldung: 11.01.2017
(73) Patentinhaber: IRES INFRAROT ENERGIESYSTEME GMBH, 76131 Karlsruhe (DE)
(72) Erfinder: ANDERER, Bertram, 76137 Karlsruhe (DE)
(74) Vertreter: Maiwald Patent- und Rechtsanwaltsgesellschaft mbH
(86) Internationale Anmeldenummer: PCT/EP2015/053582
(87) Internationale Veröffentlichungsnummer: WO 2015/132083

(56) Entgegenhaltungen:
- DE-A1- 4 336 857
- DE-A1- 10 250 798
- DE-A1-102010 023 679
- DE-T2- 69 806 000

## Beschreibung

Die vorliegende Erfindung betrifft ein Verfahren zur Trocknung von Körpern mithilfe von Infrarotstrahlern, bei dem wenigstens ein erster Infrarotstrahler auf einen zu trocknenden Körper ausgerichtet und die Temperatur des zu trocknenden Körpers in regelmäßigen oder unregelmäßigen Abständen mithilfe eines Temperatursensors erfasst wird, wobei der erste Infrarotstrahler in einer Intervalltrocknungsphase derart zu- und abgeschaltet wird, dass sich die erfasste Temperatur des zu trocknenden Körpers zwischen einem unteren Temperaturgrenzwert und einem oberen Temperaturgrenzwert bewegt.

Ein solches Verfahren ist bereits aus der DE 698 06 000 T3 vorbekannt. Dort wird ein speziell für die Bodentrocknung vorgesehener Infrarotstrahler eingesetzt, der einen Raum mit dem zu trocknenden Körper einschließt. Die innerhalb des solchermaßen abgeschlossenen Raumes enthaltene Luft wird hinsichtlich der Temperatur und der Luftfeuchtigkeit überwacht und das Ein- und Ausschalten des Infrarotstrahlers in Abhängigkeit hiervon betrieben.

Unter den Verfahren zur Trocknung von Körpern sind insbesondere Verfahren zur Bautrocknung zu erwähnen, nachdem gerade in der Bautrocknung große Aufwendungen für eine möglichst schnelle Trocknung gemacht werden. Beispielsweise nach Überschwemmungen, nach Wasserrohrbrüchen oder nach Löscheinsätzen, ebenso wie nach starken Regenfällen bei unfertigen oder beschädigten Dächern kommt es darauf an, die durch Wasser beeinträchtigten Räume möglichst schnell wieder einsatzfähig zu machen, zum einen um die Nutzbarkeit möglichst bald wiederherzustellen und zum anderen um die Bildung von Schimmel und die nachhaltige Beschädigung der Wände zu vermeiden.

Üblicherweise werden gerade im Bereich der Bautrocknung hierfür Lufttrocknungsgeräte eingesetzt, welche die Luft in dem zu trocknenden Raum umwälzen und hierbei dieser die Feuchtigkeit entziehen. Dieses Vorgehen wird jedoch als relativ ineffizient empfunden, da eigentlich nicht die Wände getrocknet werden, sondern lediglich die Luft im Raum, welche die Wände kontaktiert. Erst über größere Zeiträume hinweg stellt sich hierdurch auch eine Trocknung der Wände ein, welche erst nach und nach die Feuchtigkeit aus ihrem Inneren an die Oberfläche fördern, so dass sie von der durch das Lufttrocknungsgerät getrockneten Luft abgeführt werden kann.

Als Lösung dieses Problems sind mittlerweile Infrarotstrahler bekannt, welche beispielsweise in Form von Infrarotpaneelen vor der Wand aufgestellt werden können um diese zu trocknen. Allerdings besteht hierdurch das Problem, dass derartige Infrarotpaneele relativ lokal wirken, nämlich mehr oder weniger lediglich auf den Teil der Wand, auf den sie gerade ausgerichtet sind. Es wäre also erforderlich, eine Vielzahl von Infrarotpaneelen über eine zu trocknende Wand oder vor einem zu trocknenden Körper aufzustellen, um eine durchgehende Trocknung zu ermöglichen. Dann jedoch hat die Verwendung der Infrarotpaneele deutliche Vorteile, da durch die Verwendung der Infrarotpaneele eine Erwärmung der Wand erfolgt und dadurch die Feuchtigkeit deutlich schneller aufgrund der Kapillarwirkung aus der Wand bzw. dem Körper herausgefördert wird. Zudem erschwert die Erwärmung auf bis zu 80 °C und darüber hinaus die Schimmelbildung, nachdem in diesen Temperaturbereichen diese Bakterien abgetötet werden.

Allerdings werden Infrarotpaneele als relativ teuer empfunden und bringen ihrerseits den Nachteil mit sich, dass sie eine relativ hohe Leistungsaufnahme besitzen. Dies rechnet sich über die Zeit hinweg ohne Weiteres, weil die Trocknungszeit und damit die Einsatzzeit der Infrarotpaneele bei einer vollständigen Bestückung eines Raums mit Infrarotpaneelen im Vergleich zu der Verwendung eines Lufttrockners so viel kürzer sind, dass die resultierenden Stromkosten der Infrarotpaneele eher günstiger sind. Aufgrund der kürzeren Trocknungszeit ergibt sich zudem eine wesentlich verkürzte Zeit, in welcher die Räume nicht zur Nutzung zur Verfügung stehen, so dass der Einsatz von Infrarotpaneelen durchweg positiv zu bewerten ist.

Als problematisch sind hierbei jedoch zwei Problemstellungen anzusehen, die im Rahmen der Erfindung überwunden werden sollen. Zum Einen ist zu bedenken, dass mit einer üblichen Hausinstallation nicht genügend Strom zur Verfügung gestellt werden kann, um eine Vielzahl von Infrarotpaneelen parallel zu betreiben. Es muss also eine separate Stromversorgung bereitgestellt werden, was als aufwändig empfunden wird.

Wesentlich schwerer wiegt jedoch das Problem, dass durch eine reine Intervalltrocknung, so wie diese beispielsweise im eingangs genannten Stand der Technik beschrieben wird, eine vollständige Trocknung nur bei sehr dünnen Wänden erfolgt. Bei Außenwänden, dicken Innenwänden oder gerade durchnässten Zwischendecken ist eine vollständige Trocknung mit den beschriebenen Methoden trotz des Einsatzes von Infrarotpaneelen nicht möglich.

Das liegt in der grundsätzlichen physikalischen Eigenschaft begründet, dass sich Wassermoleküle von der Wärme weg bewegen, wenn sie es können. Solange der Kern der Wand wenigstens genauso feucht ist wie die äußeren Bereiche, trocknet der äußere Bereich auch gut ab. Die innen in der Wand vorhandene Feuchtigkeit verhindert, dass das Wasser weiter nach innen vordringen kann. Es bildet durch seine Sättigung eine undurchdringlich Sperre nach innen. Das Wasser nimmt daher den einzigen verbleibenden Weg, nämlich in Richtung der Wandoberfläche. Dort verdampft das Wasser. Dieser Effekt ist in der Anfangsphase der Trocknung auch gut feststellbar.

Jeder weitere Wärmeeintrag nach einer erfolgten Oberflächentrockung zeigt jedoch nur noch einen geringen bis gar keinen Erfolg. Die aus der Tiefe der Wand nachziehende Feuchte verschlechtert sogar das bisher erreichte Ergebnis. Die Feuchtigkeit, die nun aus der Wandtiefe nachzieht wird durch erneuten Einsatz der Paneelwärme nicht aus der Wand heraus befördert sondern wieder in die Wand hinein, da die innere Sperre durch Sättigung mit Wasser nun weniger greift. Die Oberfläche der erwärmten Wand zieht wie ein warmer, trockener Schwamm mit den durch Wärme geöffneten Poren und Kapillaren zusätzlich die Raumfeuchte von außen, mithin die Feuchtigkeit, die bereits abgetrocknet wurde, wieder an. Das Wasser wird also beim Trocknen in den Wandkern geschoben und in die Luft verdampft, in der Ruhephase dringt es wieder aus dem Wandkern vor und aus der Luft zurück in die Wand.

Vor diesem Hintergrund liegt der vorliegenden Erfindung die Aufgabe zu Grunde, ein Verfahren zur Trocknung von Körpern mithilfe von Infrarotstrahlern anzugeben, welches trotz einer normalen Hausinstallation eine flächige Trocknung von Körpern, insbesondere von Gebäudewänden, mit einer Vielzahl von Infrarotstrahlern ermöglicht.

Gelöst wird dies durch ein Verfahren zur Trocknung von Körpern mithilfe von Infrarotstrahlern gemäß den Merkmalen des Anspruchs 1. Weitere Ausgestaltungen eines derartigen Verfahrens können den Unteransprüchen entnommen werden.

Erfindungsgemäß ist vorgesehen, dass bei einem Verfahren zur Trocknung eines Körpers, insbesondere einer Gebäudewand, mit Infrarotstrahlern zunächst durch abwechselndes Zu- und Abschalten eine oberflächliche Trocknung herbeigeführt wird, so dass sich ein trockener Wandabschnitt, oder allgemein eine trockene Wandschicht des zu trocknenden Körpers, ausbildet. In den Heizphasen dringt das Wasser aus der Wand und wird mit der Luft abtransportiert, während das Wasser in den Ruhephasen aus den deutlich feuchteren Wandabschnitten nachzieht. Die größere Feuchtigkeit im Wandkern überwiegt die höhere Temperatur an der Oberfläche, so dass das Wasser nach außen zieht.

Wird die Trocknung der Oberfläche abgeschlossen, so wird ein so genannter Inversionspunkt erreicht, bei dem die eigentliche Trocknung nicht mehr in der Heizphase, sondern vielmehr in der Ruhephase stattfindet. Der Inversionspunkt ist insbesondere dann erreicht, wenn der Feuchtegrad der Wandoberfläche im Verhältnis zur Raumfeuchte und der spezifischen Feuchteabgabe zwischen dem Infrarotstrahler und der Wand ein bestimmtes Verhältnis erreicht hat. Das Erreichen dieses Zeitpunkts wird durch einen Vergleich mit einer Referenzkurve ermittelt. Von diesem Zeitpunkt an ist nicht mehr so viel Wasser im Wandkern enthalten, dass dieses gegen die Wärmebarriere an der Oberfäche anlaufen kann, so dass sich das Wasser in Richtung der kälteren Wandbereiche, trotz der dort vorhandenen Restfeuchtigkeit, zurückzieht. Erst in der Ruhephase, bei sinkender Temperatur an der Wandoberfläche, zieht wieder Wasser nach außen.

Es kommt nun darauf an, bestimmte Temperaturwerte an der Wand nicht mehr zu unterschreiten um die nachziehende Kernfeuchte weiterhin nach außen abtransportieren zu können. Das Halten dieses Wandtemperaturpunktes ist außerdem notwendig um die Feuchtigkeitsaufnahme von außen zu verhindern. Zusätzlich muss nun oberhalb dieses Grenzwertes ein zyklisches Temperaturdelta mit definierten Ober- und Untergrenzen vom Kern nach außen wirken können, damit die Feuchtigkeit auch den physikalisch zwingenden Weg von hoher zu niedriger Feuchte sowie von höherer zu niedriger Temperatur gehen kann. Hierzu ist es sinnvoll, alle diese Werte in einem engen Zeitraster, etwa im Sekundentakt, zu messen und die Wärmezufuhr sowie die Ruhephasen entsprechend zu regeln.

Zur Lösung des zweiten Problems, also des gleichzeitigen Trocknungsbetriebs mehrerer Infrarotstrahler, können diese in einem abwechselnden Betrieb eingesetzt werden, welcher aus verschiedenen Gründen sinnvoll ist. Zum ersten wird durch den abwechselnden Betrieb der Infrarotstrahler eine zu hohe gleichzeitige Leistungsaufnahme der Infrarotstrahler vermieden, so dass die Gefahr einer Überlastung des zur Verfügung stehenden Stromnetzes vermindert ist. Zudem sind die Infrarotstrahler häufig mit einer Keramikschicht versehen, welche die Infrarotabstrahlung verbessert. Trotzdem also mehrere Infrarotstrahler auf denselben zu trocknenden Körper an unterschiedlichen Stellen ausgerichtet sind, wird immer jeweils nur ein Infrarotstrahler oder eine Gruppe von Infrarotstrahlern zu einer Zeit den Körper bzw. die Wand erhitzen um dann an anderer Stelle von einem anderen Infrarotstrahler bzw. einer anderen Gruppe von Infrarotstrahlern abgelöst zu werden.

Dieser gesamte Vorgang wird bedarfsweise so lange iteriert, bis eine vollständige Trocknung des Körpers bzw. der Wand erfolgt ist. Dies kann beispielsweise über die Erfassung vorgegebener Temperaturen des zu trocknenden Körpers oder durch die Erfassung der Raumfeuchte in dem Wirkungsbereich der Infrarotstrahler quantifiziert werden, so dass eine rechtzeitige Abschaltung des Systems sichergestellt ist. Auch dies ist aus energetischen Gründen sinnvoll.

Mehrere Infrarotstrahler können hierbei mit einer Steuereinheit kommunizieren, welche das Einschalten und das Ausschalten der einzelnen Infrarotstrahler koordiniert. Hierbei sind verschiedene Vorgehensweisen denkbar, so beispielsweise die Vorgabe einer festen Reihenfolge, oder auch das Zuschalten desjenigen Infrarotstrahlers, in dessen Bereich sich der größte Wert der Raumfeuchte feststellen lässt. Die Abschaltung der einzelnen Infrarotstrahler bzw. der Infrarotstrahlergruppen erfolgt hingegen nach Unterschreiten eines Grenzwertes der Raumfeuchte oder auch bei Erreichen einer vorgegebenen Temperatur im Bereich des zu trocknenden Körpers.

Die einzelnen Infrarotstrahler können entweder direkt mit der Steuereinheit verbunden sein, ohne Weiteres lässt sich allerdings auch zwischen den Infrarotstrahlern ein Bussystem anlegen, welches dann endständig oder gleichberechtigt auch die Steuereinheit mit einschließt. Auf diese Art und Weise wird der Aufbau des Systems deutlich vereinfacht, da es nicht erforderlich ist, für jeden einzelnen Infrarotstrahler eine Kabelverbindung mit der Steuereinheit zu realisieren. Mit Vorteil kann über die verwendeten Buskabel gleichzeitig auch eine Stromversorgung, bedarfsweise auf anderen Adern, realisiert werden. Ferner ist es als Zwischenlösung möglich, jede einzelne Infrarotstrahlergruppe als eigenes Bussystem auszugestalten.

Die Steuereinheit wird während des Betriebes prüfen, welche Leistung ihr zur Verfügung steht und bedarfsweise, im Rahmen der ihr gegebenen oder voreingestellten Möglichkeiten weitere Infrarotstrahler zuschalten, um den gesamten Trocknungsprozess möglichst weit zu verkürzen.

Zur Erfassung der Temperaturen an dem zu trocknenden Körper bzw. an der zu trocknenden Wand können berührungslose Temperatursensoren eingesetzt werden, welche im Bereich der Infrarotstrahler angeordnet sind und die auf den zu trocknenden Körper ausgerichtet werden. Der Temperatursensor misst die vom Objekt zurückgestrahlte Energie und damit die Temperatur auf dem zu trocknenden Körper, also z.B. auf der zu trocknenden Wand. Der Infrarotstrahler selbst strahlt üblicherweise mit einer Oberflächentemperatur von ca. 110 °C, der Temperatursensor empfängt die von der Wand zurückgestrahlte Temperatur, wobei ein eingestellter Grenzwert beispielsweise bei 75 bis 80 °C liegen könnte. Auf diese Weise wird dafür gesorgt, dass die zu trocknende Wand bzw. der zu trocknende Körper nicht wärmer wird als die voreingestellte Temperatur. Bei einem Erreichen der Temperatur wird der Temperatursensor oder eine damit verbundene Kontrolleinheit ein Signal an die Steuerung richten, welche für eine Abschaltung des zugeordneten Infrarotstrahlers sorgt. Diese Temperaturen sind für die meisten Baumaterialien völlig unkritisch und werden auch immer wieder im Sommer an den Wänden in einer Tiefe von 2-3 mm erreicht.

Mithilfe des Temperatursensors lässt sich ein Regelkreis errichten, in welchem einer Reglereinheit als Sollgröße eine vorgegebene Temperatur des zu trocknenden Körpers eingegeben wird, die Temperatur im Wirkungsbereich des Infrarotstrahlers von dem Temperatursensor erfasst und als gemessene Temperatur an die Reglereinheit zurückgekoppelt wird. Aufgrund der zu bestimmenden Temperatur, die über den Temperatursensor erfasst wird, wird mithilfe eines Sollwertvergleichs von der Reglereinheit ein Stellsignal generiert, welche die Reglereinheit an eine Prozessoreinheit zur Einstellung der Leistungsaufnahme des Infrarotstrahlers übermittelt.

Hierbei wird mit einigem Vorteil die Prozessoreinheit die vorgegebene Leistung nicht direkt einstellen, sondern vielmehr ihrerseits lediglich zwischen einem Low- und einem High-Pegel hin- und herschalten. Die sich so ergebende Rechteckform des sich einstellenden Pulssignals wird hinsichtlich seiner Breite so angelegt, dass über einen Betrachtungszeitraum als Durchschnittswert sich die angestrebte Leistung einstellt. Auch hier gilt insoweit die Ausnutzung des idealen Betriebspunkts, bei dem die aufgenommene Leistung von dem Infrarotstrahler optimal in Wärme umgesetzt werden kann.

Durch eine Kommunikation zwischen der Steuereinheit und der Prozessoreinheit wird regelmäßig dafür gesorgt, dass ein Einschalten und ein Ausschalten der einzelnen Infrarotstrahler jeweils ausschließlich zum Nulldurchgang der Wechselspannung der Spannungsversorgung bewirkt wird, um das Auftreten von Lastspitzen möglichst weitgehend zu vermeiden. Hierdurch entstehen keine steilen Flanken und es wird vermieden, dass die Lastspitzen zu einem Auslösen einer eventuell in diesem Bereich ansprechenden Sicherung führen.

Um eine Einsetzbarkeit des beschriebenen Systems und Verfahrens an unterschiedlichen Einrichtungen zu gewährleisten, wird die Sollgröße der vorgegebenen Temperatur mithilfe eines Stellmittels von außen vorgegeben. Hierbei ist sowohl eine stufenlose als auch eine abgestufte Vorgabe mithilfe beispielsweise eines Drehschalters ermöglicht, so dass auf einfache Art und Weise das Einsatzgebiet des jeweiligen Infrarotstrahlers spezifiziert wird bevor er in Betrieb genommen wird. Selbstverständlich ist auch eine zentrale Programmierung des Stellmittels beispielsweise über die oben genannte Busverbindung von der Steuereinheit aus möglich.

Ferner ist es möglich, der Reglereinheit zusätzliche Messwerte über weitere Sensoren zuzuführen, welche das Regelverhalten beeinflussen können. Insbesondere kann es sich hierbei um Raumfeuchtesensoren, sowie um in den zu trocknenden Körper eingebrachte Temperatursensoren handeln. Es handelt sich hierbei nicht um eine abschließende Aufzählung, weitere andere Sensoren sowie Zeitgeber können ebenfalls Verwendung finden.

Die vorstehend beschriebene Erfindung wird im Folgenden anhand eines Ausführungsbeispiels näher erläutert.

Es zeigen
- Figur 1: ein Regelkreis zur Regelung des Betriebs eines Infrarotstrahlers gemäß der Erfindung in einer schematischen Darstellung,
- Figur 2: eine Steuereinheit zur Ansteuerung mehrerer Infrarotstrahlergruppen in einer ersten Konfiguration in schematischer Darstellung, sowie
- Figur 3: die Steuereinheit zur Ansteuerung mehrerer Infrarotstrahler gemäß Figur 2 in einer alternativen Konfiguration in schematischer Darstellung.

Figur 1 zeigt einen Regelkreis, in welchem zunächst von außen eine vorgegebene Temperatur 1 eingestellt wird. Diese vorgegebene Temperatur 1 wird zunächst einer Reglereinheit 2 zur Verfügung gestellt, welche daraufhin ein Stellsignal generiert und dieses an eine Prozessoreinheit 3 weiterleitet. Aufgrund der Einstellung der Prozessoreinheit 3 wird sich eine Isttemperatur 4 an einem zu trocknenden Körper einstellen, welcher wiederum mithilfe von Temperatursensoren gemessen werden kann. Die gemessene Temperatur 5 wird in den Regelkreis zurückgekoppelt und es wird eingangs der Reglereinheit 2 ein Sollwertvergleich angestellt. Gegebenenfalls auftretende Störgrößen 6 wirken auf die von der Prozessoreinheit 3 und dem Infrarotstrahler 8, 9 selbst gebildeten Regelstrecke ein.

Figur 2 zeigt eine Steuereinheit 7, welche über ein Bussystem mit mehreren Gruppen von Infrarotstrahlern 8, 9 verbunden ist. In Figur 2 ist hierbei eine erste Gruppe von Infrarotstrahlern 8 in Betrieb, während zwei weitere Gruppen von Infrarotstrahlern 9 außer Betrieb sind.

Bei der Trocknung von großen Flächen und Objekten reicht für gewöhnlich die einzelne Ansteuerung der jeweiligen Infrarotstrahler 8, 9 nicht mehr aus. Insoweit bedarf es der hier gezeigten Steuereinheit 7 zur Ansteuerung ganzer Gruppen von Infrarotstrahlern 8, 9. Die Infrarotstrahler 8, 9 werden im vorliegenden Beispiel in Dreiergruppen miteinander verbunden, wobei die Steuereinheit 7 jeweils drei miteinander verbundene Infrarotstrahler 8, 9 gleichzeitig schaltet. Dadurch wird vermieden, dass jeweils mehr als drei Infrarotstrahler 8 gleichzeitig am Netz sind, so dass eine Überlastung des Netzes vermieden ist.

Figur 3 zeigt eine alternative Steuerung durch die Steuereinheit 7, bei welcher jeweils einzelne Infrarotstrahler 8 jeder Gruppe in Betrieb sind, während einzelne Infrarotstrahler 9 jeder Gruppe außer Betrieb sind. Hierbei sind lediglich zwei Gruppen gebildet, welche wiederum alternativ zueinander geschaltet werden können.

Neben dieser Steuerung auf oberster Ebene findet zusätzlich eine Regelung auf der Ebene der einzelnen Infrarotstrahler 8, 9 statt, wobei durch Einschalten und Ausschalten der einzelnen Infrarotstrahler 8, 9 eine durchschnittliche Leistungsaufnahme unterhalb der maximalen Leistungsaufnahme realisiert wird. Hierzu wird zwischen einem High-Pegel und einem Low-Pegel hin und her gewechselt, wobei in einer möglichen Ausgestaltung der High-Pegel die maximale Leistungsaufnahme und der Low-Pegel ein vollständiges Abschalten verkörpert. Die Leistung wird dann dadurch beeinflusst, dass ein Einschalten und ein Ausschalten für unterschiedliche Zeitspannen realisiert wird. Dies übernimmt eine Prozessoreinheit 3, welche die Pulsbreiten steuert. Insbesondere über das Bussystem können dabei mehrere Infrarotstrahler 8 so synchronisiert werden, dass immer nur ein Infrarotstrahler 8 zu einer Zeit geheizt wird, während sich die anderen in der Abklingphase befinden.

Zu Beginn einer jeden Trocknung sorgt nun die beim Trocknen entstehende Verdunstungskälte dafür, dass die Wand eine vorgegebene Temperatur für einige Zeit nicht erreicht. Die Verdunstungskälte begrenzt die Erwärmung. In dieser Zeit strahlt der Infrarotstrahler 8 mit maximaler Leistung, um eine schnelle Trocknung zu erreichen. Mit fortschreitendem Trocknungserfolg beginnt die trockenere Wand, mehr Energie zurück zu strahlen, was mithilfe des Temperatursensors erfasst werden kann. In diesem Moment wird die Prozessoreinheit 3 ein niedrigeres Stellsignal erhalten und daraufhin die Pulsbreite des Low-Signals erhöhen und damit die durchschnittliche Energie senken, welche auf den zu trocknenden Körper eingestrahlt wird.

Wird die angestrebte, vorgegebene Temperatur vollständig erreicht, so wird aufgrund eines Sensorsignals des Temperatursensors die Leistung des Infrarotstrahlers 8 vollständig auf Null herunter gebracht und aufgrund eines Signals an die Steuereinheit 7 signalisiert, dass diese die nächste Gruppe von Infrarotstrahlern 9 einschalten kann.

Vorstehend beschrieben ist somit ein Verfahren zur Trocknung von Körpern mithilfe von Infrarotstrahlern, welches es erlaubt, eine Vielzahl von Infrarotstrahlern trotz des Stromverbrauchs der einzelnen Geräte effektiv flächendeckend zur Wandtrocknung bzw. zur Trocknung von großflächigen Körpern einzusetzen, ohne vorhandene Netze zu überlasten oder für zusätzliche Stromversorgung zu sorgen.

### BEZUGSZEICHENLISTE

- 1.: vorgegebene Temperatur
- 2.: Reglereinheit
- 3.: Prozessoreinheit
- 4.: Isttemperatur
- 5.: gemessene Temperatur
- 6.: Störgrößen
- 7.: Steuereinheit
- 8.: Infrarotstrahler in Betrieb
- 9.: Infrarotstrahler außer Betrieb

## Patentansprüche

1. Verfahren zur Trocknung von Körpern mithilfe von Infrarotstrahlern (8, 9), bei dem wenigstens ein erster Infrarotstrahler (8) auf einen zu trocknenden Körper ausgerichtet und die Temperatur des zu trocknenden Körpers in regelmäßigen oder unregelmäßigen Abständen mithilfe eines Temperatursensors erfasst wird,
wobei der erste Infrarotstrahler (8) in einer Intervalltrocknungsphase derart abwechselnd zu-und abgeschaltet wird, dass sich die erfasste Temperatur des zu trocknenden Körpers zwischen einem unteren Temperaturgrenzwert und einem oberen Temperaturgrenzwert bewegt,
**dadurch gekennzeichnet. dass** die Temperaturverläufe innerhalb der Intervalle erfasst und mit einem Referenzverlauf verglichen werden und bei einer Angleichung des Temperaturverlaufs an den Referenzverlauf in eine Inversionstrocknungsphase gewechselt wird, bei welcher der untere Temperaturgrenzwert über die Zeit stetig oder schrittweise erhöht wird.

2. Verfahren gemäß Anspruch 1, **dadurch gekennzeichnet, dass** als Referenzverlauf der Temperaturverlauf des jeweils vorhergehenden Intervalls betrachtet wird.

3. Verfahren gemäß einem der Ansprüche 1 oder 2, **dadurch gekennzeichnet,**
**dass** deren Arbeitsschritte mit zweiten Infrarotstrahlern (9) an weiteren Teilen des Körpers derart wiederholt werden, dass die zweiten Infrarotstrahler (9) in den Heizpausen erster Infrarotstrahler (8) betrieben werden.

4. Verfahren gemäß einem der vorhergehenden Ansprüche, **dadurch gekennzeichnet, dass** der gesamte Vorgang so lange iteriert wird, bis ein Grenzwert der Raumfeuchte in dem Raum zwischen den Infrarotstrahlern (8, 9) und dem Körper, oder um den Infrarotstrahler (8, 9) herum, unterschritten wird.

5. Verfahren gemäß einem der vorhergehenden Ansprüchen, **dadurch gekennzeichnet, dass** die Infrarotstrahler (8, 9), vorzugsweise mittels eines Bussysterms, mit einer Steuereinheit (7) kommunizieren.

6. Verfahren gemäß Anspruch 5, **dadurch gekennzeichnet, dass** die Steuereinheit (7) weitere Infrarotstrahler (8, 9) in Abhängigkeit von der zur Verfügung stehenden Leistung zuschaltet.

7. Verfahren gemäß einem der vorhergehenden Ansprüche, **dadurch gekennzeichnet, dass** die Infrarotstrahler (B, Q) in Gruppen verbunden sind, die gleichzeitig ein- und ausgeschaltet werden.

8. Verfahren gemäß einem der vorhergehenden Ansprüche, **dadurch gekennzeichnet, dass** es sich bei dem Temperatursensor um einen berührungslosen Temperatursensor handelt, der auf den von den Infrarotstrahlern (B, 9) bestrahlten, zu trocknenden Körper ausgerichtet ist.

9. Verfahren gemäß Anspruch 8, **dadurch gekennzeichnet, dass** jeder Infrarotstrahler (8, 9) Teil eines Regelkreises ist, in welchem einer Reglereinheit (2) als Sollgröße eine vorgegebene Temperatur (1) des Körpers eingegeben wird, welche von dem Temperatursensor erfasst und diese gemessene Temperatur (5) an die Reglereinheit (2) zurückgekoppelt wird.

10. Verfahren gemäß Anspruch 9, **dadurch gekennzeichnet, dass** die Reglereinheit (2) aufgrund der gemessenen Temperatur (5) und einem Sollwertvergleich ein Stellsignal generiert, welches sie an sine Prozessoreinheit (3) zur Einstellung der Leistungsaufnahme des Infrarotstrahlers (8, 9) übermittelt.

11. Verfahren gemäß Anspruch 10, **dadurch gekennzeichnet, dass** die Prozessoreinheit (3) die durch das Stellsignal vorgegebene Leistung durch alternierendes Ansteuern eines Low- und eines High-Pegels von jeweils variabler Pulsbreite über einen Betrachtungszeitraum als Durchschnittswert einstellt.

12. Verfahren gemäß Anspruch 11, **dadurch gekennzeichnet, dass** es sich bei dem Low-Pegel um einen Nullpegel handelt und der High-Pegel die maximal für den Infrarotstrahler (8, 9) verfügbare Leistung darstellt.

13. Verfahren gemäß einem der vorhandenen Ansprüche, **dadurch gekennzeichnet, dass** die Prozessoreinheit (3) sin Umschalten zwischen dem Low- und dem High-Pegel in beide Richtungen jeweils ausschließlich zum Nulldurchgang der Wechselspannung dar Spannungsversorgung bewirkt.

14. Verfahren gemäß einem der Ansprüche 9 bis 13, **dadurch gekennzeichnet, dass** die Sollgröße mithilfe eines Stellmittels von außen vorgebbar ist.

15. Verfahren gemäß einem der Ansprüche 9 bis 14, **dadurch gekennzeichnet, dass** der Reglereinheit (2) Messwerte zusätzlicher Sensoren als Eingangsgrößen zugeführt werden, wobei es sich bei den zusätzlichen Sensoren vorzugsweise um Raumfeuchtesensoren und/oder in den zu trocknenden Körper eingebrachte Temperatursensoren handelt.

## Claims

1. A method for drying bodies by means of infrared emitters (8, 9), in which at least one first infrared emitter (8) is directed towards a body to be dried and the temperature of the body to be dried is measured at regular or irregular intervals by means of a temperature sensor,
wherein the first infrared emitter (8) is alternately switched on and off in an interval drying phase such that the detected temperature of the body to be dried shifts between a lower temperature limit value and an upper temperature limit value, **characterized in that** the temperature profiles within the intervals are detected and compared with a reference profile and, when the temperature profile adapts to the reference profile, it is changed into an inversion drying phase in which the lower temperature limit value is continuously or gradually increased over time.

2. The method according to claim 1, **characterized in that** the reference profile is the temperature profile of the respective preceding interval.

3. The method according to any one of claims 1 or 2, **characterized in that**, their working steps with second infrared emitters (9) are repeated on further parts of the body in such a way that the second infrared emitters (9) are operated during the heating pauses of the first infrared emitters (8).

4. The method according to any one of the preceding claims, **characterized in that** the entire process is iterated until a limit value of the room humidity in the space between the infrared emitters (8, 9) and the body or around the infrared emitters (8, 9) is undershot.

5. The method according to any one of the preceding claims, **characterized in that** the infrared emitters (8, 9) communicate with a control unit (7), preferably by a bus system.

6. The method according to claim 5, **characterized in that** the control unit (7), depending on the available power, switches on further infrared emitters (8, 9).

7. The method according to any one of the preceding claims, **characterized in that** the infrared emitters (B, Q) are connected in groups, which are switched on and off simultaneously.

8. The method according to any one of the preceding claims, **characterized in that** the temperature sensor is a contactless temperature sensor, which is directed towards the body to be dried, irradiated by the infrared emitters (B, 9).

9. The method according to claim 8, **characterized in that** each infrared emitter (8, 9) is part of a control circuit, in which a predetermined temperature (1) of the body is entered into a controller unit (2) as a set value, which is detected by the temperature sensor, and this measured temperature (5) is coupled back to the controller unit (2).

10. The method according to claim 9, **characterized in that** the controller unit (2) generates based on the measured temperature (5) and a set point comparison a control signal, which is sent to a processor unit (3) for adjusting the power consumption of the infrared emitters (8, 9).

11. The method according to claim 10, **characterized in that** the processor unit (3) adjusts the power given by the control signal as an average value by alternately driving a low and a high level of respectively variable pulse width over an observation period.

12. The method according to claim 11, **characterized in that** the low level is a zero level and that the high level is the maximum level of available power for the infrared emitter (8, 9).

13. The method according to any one of the preceding claims, **characterized in that** the processing unit (3) only initiates a switching between the low and the high level, in both, directions at the zero crossing of the AC voltage of the power supply.

14. The method according to any one of claims 9 to 13, **characterized in that** the set value can be specified from the outside by means of an actuating mean.

15. The method according to any one of claims 9 to 14, **characterized in that** measured values of additional sensors are supplied to the controller unit (2) as input variables, wherein the additional sensors preferably being room humidity sensors and/or temperature sensors introduced into the body to be dried.

## Revendications

1. Procédé pour assécher des corps à l'aide de radiateurs infrarouges (8, 9), dans lequel au moins un premier radiateur infrarouge (8) est orienté vers un corps devant être asséché et la température du corps à assécher est détectée de manière régulière ou irrégulière à l'aide d'un capteur de température, dans lequel le premier radiateur infrarouge (8) est mis en marche et arrêté de manière alternée pendant une phase de séchage intermittent, de sorte que la température détectée du corps à assécher varie entre une valeur limite de température inférieure et une valeur limite de température supérieure,
**caractérisé en ce que** les courbes de température sur les intervalles sont détectées et comparées à une courbe de référence, et sont changées pendant une phase de séchage inversé en ajustant la courbe de température de la courbe de référence, dans lequel la valeur limite de température inférieure est augmentée de manière constante ou par étape au fil du temps.

2. Procédé selon la revendication 1, **caractérisé en ce que** la courbe de température de chaque intervalle précédent est considérée comme la courbe de référence.

3. Procédé selon l'une des revendications 1 ou 2, **caractérisé en ce que** les étapes de travail sont répétées avec des seconds radiateurs infrarouges (9) sur d'autres parties du corps, de sorte que les seconds radiateurs infrarouges (9) fonctionnent pendant des pauses de chauffage des premiers radiateurs infrarouges (8).

4. Procédé selon l'une des revendications précédentes, **caractérisé en ce que** le processus complet est répété jusqu'à ce qu'une valeur limite de l'humidité ambiante dans l'espace compris entre les radiateurs infrarouges (8, 9) et le corps, ou tout autour des radiateurs infrarouges (8, 9), soit franchie.

5. Procédé selon l'une des revendications précédentes, **caractérisé en ce que** les radiateurs infrarouges (8, 9) communiquent avec une unité de commande (7), de préférence au moyen d'un système de bus.

6. Procédé selon la revendication 5, **caractérisé en ce que** l'unité de commande (7) met en marche des radiateurs infrarouges supplémentaires (8, 9) en fonction de la puissance disponible.

7. Procédé selon l'une des revendications précédentes, **caractérisé en ce que** les radiateurs infrarouges (B, Q) sont reliés par groupes qui sont simultanément mis en marche et arrêtés.

8. Procédé selon l'une des revendications précédentes, **caractérisé en ce que** le capteur de température est un capteur de température sans contact qui est orienté vers le corps devant être asséché soumis à un rayonnement provenant des radiateurs infrarouges (8, 9).

9. Procédé selon la revendication 8, **caractérisé en ce que** chaque radiateur infrarouge (8, 9) est une partie d'un circuit de régulation, dans lequel une température prédéfinie (1) du corps est appliquée à l'entrée d'une unité de régulation (2) en tant que grandeur de consigne, laquelle température prédéfinie est détectée par le capteur de température et cette température mesurée (5) est réinjectée dans l'unité de régulation (2).

10. Procédé selon la revendication 9, **caractérisé en ce que** l'unité de régulation (2) génère un signal de réglage sur la base de la température mesurée (5) et d'une comparaison de valeurs de consigne, qu'elle transmet à une unité de traitement (3) pour régler la puissance consommée par le radiateur infrarouge (8, 9).

11. Procédé selon la revendication 10, **caractérisé en ce que** l'unité de traitement (3) règle la puissance prédéfinie par le signal de réglage en commandant de manière alternée un niveau bas et un niveau haut de chaque largeur d'impulsion variable sur une période considérée comme une valeur moyenne.

12. Procédé selon la revendication 11, **caractérisé en ce que** le niveau bas est un niveau nul et le niveau haut représente la puissance maximale disponible pour les radiateurs infrarouges (8, 9).

13. Procédé selon l'une des revendications précédentes, **caractérisé en ce que** l'unité de traitement (3) entraîne respectivement une commutation entre le niveau bas et le niveau haut dans les deux sens exclusivement pour faire passer par zéro la tension alternative de l'alimentation en courant.

14. Procédé selon l'une des revendications 9 à 13, **caractérisé en ce que** la grandeur de consigne peut être prédéfinie depuis l'extérieur à l'aide de moyens de réglage.

15. Procédé selon l'une des revendications 9 à 14, **caractérisé en ce que** l'unité de régulation (2) reçoit des valeurs de mesure de capteurs supplémentaires en tant que grandeurs d'entrée, dans lequel les capteurs supplémentaires sont de préférence des capteurs d'humidité ambiante et/ou des capteurs de température introduits dans le corps à assécher.
